# DEMANDE DE BREVET EUROPEEN

(11) **EP 0 013 212 A1**
(43) Date de publication de la demande: **09.07.1980**
(21) Numéro de dépôt: 79401007.4
(22) Date de dépôt: 11.12.1979
(51) Int. Cl.: H01J 23/27

(54) **Procédé de fabrication d'une ligne à retard hyperfréquence**

(30) Priorité: 27.12.1978 FR 7836486
(71) Demandeur: THOMSON-CSF, 75008 Paris (FR)
(72) Inventeur: Nazet, René, F-75360 Paris Cedex 08 (FR); Ribout, Pierre, F-75360 Paris Cedex 08 (FR)
(74) Mandataire: Bénichou, Robert

(57) **Abrégé**

Le procédé selon l'invention consiste à utiliser un seul fil métallique (1) mis en forme par une opération dite de roulage du fil qui consiste à mettre le fil en forme de spires jointives. Le roulage est suivi par une opération dite de cambrage du fil au cours de laquelle on déforme les spires à intervalles réguliers, selon l'axe (00') de la ligne, en utilisant des coins (C₁ et C₂) de façon que la ligne soit formée d'une succession de groupes identiques de trois spires dans lesquels la première et la troisième spires (S₁ et S₃) ont par rapport à l'axe (00') des inclinaisons égales mais de sens inverse et dans lesquels une moitié de la deuxième spire (S₂) reste jointive avec la première spire (S₁) et l'autre moitié reste jointive avec la troisième spire (S₃). Application à la fabrication de lignes à retard en hélice double, du type "ring and bar" et du type "ring and loop", qui sont utilisées dans des tubes à onde progressive fonctionnant en amplificateurs.

## Description

La présente invention concerne un procédé de fabrication d'une ligne à retard hyperfréquence. Elle se rapporte également aux lignes à retard hyperfréquence obtenues par ce procédé et aux tubes à onde progressive comportant de telles lignes.

Ainsi qu'il est connu, la ligne à retard associée à un tube à onde progressive fonctionnant en amplificateur assure l'interaction entre un faisceau d'électrons focalisé selon l'axe de la ligne, et le mode de propagation fondamental de l'onde progressive hyperfréquence qui parcourt la ligne, avec une vitesse de phase voisine de celle du faisceau. Les électrons cèdent de l'énergie à l'onde hyperfréquence et il y a alors un phénomène d'amplification de l'énergie hyperfréquence circulant sur la ligne.

Les lignes à retard en hélice sont couramment utilisées dans les tubes à onde progressive. L'inconvénient de ces lignes est qu'elles provoquent la mise en oscillation des tubes à onde progressive pour des puissances de l'ordre de quelques kilowatts.

On utilise alors des lignes à retard de structure plus complexe et pour lesquelles l'amplitude du mode inverse de propagation de l'onde, qui provoque la mise en oscillation du tube à onde progressive, est réduite par rapport à celle d'une ligne à hélice. Ces lignes provoquent donc moins facilement la mise en oscillation des tubes à onde progressive et des tubes à onde progressive de quelques dizaines de kilowatts peuvent être obtenus. On peut utiliser des lignes en hélice double, constituées par deux hélices identiques, de même axe longitudinal, qui sont issues d'un même point et ont des sens d'enroulement inversés. Des lignes du type "ring and bar" ou du type "ring and loop", selon la terminologie anglo-saxonne d'usage, sont aussi très utilisées. Elles sont constituées d'anneaux, dis- . posés normalement à la direction de propagation du faisceau d'électrons, deux anneaux successifs sont reliés par une barre ("ring and bar") ou par une boucle ("ring and loop") et deux barres ou deux boucles successives sont diamétralement opposées par rapport aux anneaux.

Le principal inconvénient des lignes à retard en hélice double, du type "ring and bar" et du type "ring and loop", est qu'elles sont difficiles à réaliser. Il est notamment connu de réaliser des lignes en hélice double en soudant entre elles deux hélices identiques, ce qui est très délicat, ou en usinant un tube cylindrique par fraisage ou électro-érosion, ce qui est également une opération complexe à réaliser. Les lignes du type "ring and bar" peuvent être également réalisées par usinage d'un tube cylindrique. En ce qui concerne les lignes du type "ring and loop", elles sont généralement obtenues en utilisant une bande métallique découpée chimiquement ou mécaniquement, puis repliée sur elle-même de façon alternée, au pas désiré. Des problèmes se posent si l'on veut fabriquer une ligne du type "ring and loop" par cette méthode en utilisant un métal tel que le tungstène qu'il est difficile de traiter mécaniquement quand il est sous forme de bande, mais qui est très recherché notamment pour ses caractéristiques réfractaires.

La présente invention concerne un procédé de fabrication d'une ligne à retard hyperfréquence, qui assure dans un tube à onde progressive fonctionnant en amplificateur, l'interaction entre un faisceau d'électrons focalisé selon l'axe de la ligne et le mode de propagation fondamental de l'onde progressive hyperfréquence, qui parcourt cette ligne, avec une vitesse de phase voisine de celle du faisceau, l'amplitude du mode inverse de propagation de l'onde étant réduite par rapport à celle d'une ligne à retard hyperfréquence en hélice. Le procédé selon l'invention consiste à utiliser un seul fil métallique, mis en forme par au moins une opération dite de roulage du fil métallique, qui consiste à mettre le fil métallique en forme de spires. Le roulage peut être précédé par une opération dite de pliage du fil métallique, qui consiste à donner à des tronçons du fil une forme arquée, le roulage étant appliqué à chaque tronçon de fil soumis au pliage. Le roulage peut être suivi par une opération dite de cambrage du fil métallique, qui consiste à déformer la ligne, à intervalles réguliers, dans une direction donnée.

La présente invention concerne également les lignes à retard, notamment en hélice double, du type "ring and bar" et du type "ring and loop", obtenues par le procédé selon l'invention.

Le procédé selon l'invention présente de grands avantages parmi lesquels on peut citer :
- le fait qu'il soit applicable à la fabrication de plusieurs lignes, notamment en hélice double, "ring and bar" et "ring and loop" ;
- sa simplicité ; un seul fil métallique est en effet nécessaire pour réaliser des lignes de structure complexe ;
- sa facilité de mise en oeuvre ; les opérations de roulage, de pliage et de cambrage sont bien connues et d'autant plus aisées à réaliser qu'elles s'appliquent à un fil métallique, et non à une plaque métallique comme c'était le cas dans l'art antérieur. Il est. ainsi possible de réaliser aisément des lignes de structure complexe en divers métaux tels que le cuivre, le molybdène, le tungstène ;
- le fait qu'en utilisant un fil métallique creux, le procédé selon l'invention permet d'obtenir des lignes à retard, refroidies par circulation de fluide à l'intérieur du fil métallique, et qui peuvent donc être utilisées dans les tubes à onde progressive de grande puissance ;
- le fait que le procédé selon l'invention permette d'obtenir aisément des lignes à retard hyperfréquence de structure complexe, de période variable, et dont les spires peuvent avoir une forme quelconque et une longueur de développé variable.

D'autres objets, caractéristiques et résultats de l'invention ressortiront de la description suivante,_{'} donnée à titre d'exemple non limitatif et illustrée par les figures annexées qui représentent :
- la figure 1, un schéma illustrant le procédé de fabrication selon l'invention d'une ligne à retard en hélice double ;
- la figure 2, une vue en perspective d'une ligne à retard en hélice double obtenue par le procédé selon l'invention, illustré par la figure 1 ;
- les figures 3a et b, 5, 7, des schémas illustrant trois modes d'application du procédé de fabrication selon l'invention d'une ligne à retard du type "ring and bar" ;
- les figures 4, 6, 8, des vues en perspective de modes de réalisation d'une ligne à retard du type "ring and bar" obtenus par les modes d'application du procédé selon l'invention, illustrés par les figures 3a et b, 5, 7 ;
- les figures 9, 10 et 11, des vues en perspective de trois modes de réalisation d'une ligne à retard du type "ring and'loop" obtenus par le procédé selon l'invention..

Sur les différentes figures, les mêmes repères désignent les mêmes éléments, mais, pour des raisons de clarté, les cotes et proportions des différents éléments n'ont pas été respectées.

La figure 1 représente un schéma illustrant le procédé de fabrication selon l'invention d'une ligne à retard en hélice double.

Le fil métallique 1, de section et de nature quelconques, est d'abord mis en forme de spires jointives au cours de l'opération de roulage. Pour cela, le fil métallique est habituellement enroulé sur un mandrin, ultérieurement éliminé. Ce mandrin est généralement cylindrique mais il peut être aussi conique ce qui permet d'obtenir des spires de diamètre variable, améliorant le gain et le rendement du tube à onde progressive.

Sur la partie gauche de la figure 1, on a représenté le fil métallique uniquement soumis au roulage et sur la partie droite de cette figure, on a représenté le fil métallique déjà soumis à l'opération de cambrage, au cours de laquelle la ligne est déformée dans une direction correspondant à l'axe longitudinal 00' des spires qui constitue l'axe de la ligne. On peut considérer la ligne comme formée d'une succession de groupes identiques de trois spires, au cours du cambrage, la première spire de chaque groupe est écartée des deux autres et l'inclinaison des trois spires par rapport à l'axe 00' est modifiée, jusqu'à ce que la première et la troisième spire S₁ et S₃, aient, par rapport à l'axe longitudinal des spires 00' , des inclinaisons sensiblement égales mais de sens inverse. Une moitié de la deuxième spire S₂ reste jointive avec la première spire et l'autre moitié reste jointive avec la troisième spire. Le cambrage peut être réalisé en glissant un coin, de part et d'autre de chaque première spire S₁, perpendiculairement à l'axe 00' et avec des sens opposés. Des coins C₁ et C₂ ont été représentés en trait discontinu sur la figure i.

La figure 2 représente une vue en perspective de la ligne à retard en hélice double obtenue par le procédé selon l'invention illustré par la figure 1. Sur la figure 2, on a désigné par H₁ et H₂ les deux hélices a sens d'enroulement inversés qui constituent la ligne en hélice. Il est préférable d'effectuer une liaison électrique et une liaison mécanique à chaque point d'intersection des deux hélices. Ces liaisons peuvent être réalisées par brasage du fil métallique ou par soudure (par bombardement électronique ou par laser par exemple). Sur la figure 2, les liaisons 2 ont été représentées de façon symbolique

Les figure 3a et 3b représentent des schémas illustrant un mode d'application du procédé de fabrication selon l'invention, d'une ligne à retard fu type "ring and bar".

Sur la figure 3a est représentée l'opération de pliage. Au cours du pliage, on donne à des tronçons du fil 1 une forme arquée, deux tronçons successifs sont arqués en sens inverse et le fil a ainsi une forme sensiblement sinusoïdale.

Sur la figure 3b est représenté l'opération de roulage au cours de laquelle on met le fil métallique en forme de spires. Chaque arc réalisé au cours du pliage est roulé vers l'axe de la ligne 00' de façon à former deux spires incomplètes qui représentent chacune les 3/4 d'une spire et qui sont réunies entre elles par un tronçon de fil sensiblement parallèle à l'axe 00', qui constitue une barre. Deux arcs consécutifs sont roulés vers l'axe de la ligne 00' en sens inverse. Ainsi chaque arc constitue avec les deux arcs qui lui sont adjacents, deux anneaux A, constitués d'une spire et demie jointive, qui sont disposés perpendiculairement à l'axe 00' de la ligne. Chaque anneau est séparé du suivant par une barre B. Deux barres successives sont diamétralement opposées par rapport aux anneaux. Une ligne "ring and bar" est ainsi obtenue et la figure 4 représente une vue en perspective de cette ligne. Il est préférable d'effectuer une liaison électrique et une liaison mécanique sur chaque anneau au point où la spire et demie qui constitue l'anneau se ferme. Ces liaisons 2 sont représentées schématiquement sur la figure 4.

La figure 5 représente un schéma illustrant un deuxième mode d'application du procédé de fabrication selon l'invention d'une ligne à retard du type "ring and bar". Seule l'opération de roulage est utilisée dans ce cas. On roule le fil de manière à réaliser un anneau d'une spire et demie jointive, on réalise suite une barre en disposant un morceau de fil parallèlement à l'axe 00' de la ligne, puis on réalise un autre anneau, en roulant le fil toujours dans le même sens.

Une ligne "ring and bar" est ainsi obtenue et la figure représente une vue en perspective de cette ligne. Il est préférable d'effectuer une liaison électrique et une liaison mécanique sur chaque anneau au point où la spire et demie jointive qui constitue l'anneau se ferme. Ces liaisons 2 sont représentées schématiquement sur la figure 6.

La figure 7 représente un schéma illustrant un troisième mode d'application du procédé de fabrication selon l'invention d'une ligne à retard du type "ring and bar".

Dans ce mode d'application, le fil est soumis au pliage et deux tronçons successifs du fil soumis au pliage sont arqués en sens inverse. Les tronçons de fil soumis au pliage sont représentés en trait discontinu sur la figure 7. Entre deux tronçons de fil soumis au pliage, on dispose un tronçon de fil sensiblement parallèlement à l'axe 00' qui constitue une barre B'. Chaque tronçon de fil soumis au pliage est ensuite soumis au roulage. Au cours du roulage, chaque arc réalisé au cours du pliage est roulé vers l'axe de la ligne 00' de façon à former deux anneaux A d'une spire et demie jointive qui sont réunis par un tronçon de fil, sensiblement parallèle à l'axe de la ligne, qui constitue une barre B. Deux arcs consécutifs sont roulés vers l'axe de la ligne 00' en sens inverse. Ainsi chaque arc soumis au roulage, constitue deux anneaux A séparés par une barre B, ces anneaux A sont séparés des autres anneaux de la ligne par des barres B'. Les barres B et B' sont diamétralement opposées par rapport aux anneaux. Une ligne "ring and bar" est ainsi obtenue et la figure 8 représente une vue en perspective de cette ligne. Dans ce cas également, il est préférable d'effectuer une liaison électrique et une liaison mécanique sur chaque anneau au point où la spire et demie jointive qui constitue l'anneau se ferme. Ces liaisons 2 sont représentées schématiquement sur la figure 8.

Les lignes à retard du type "ring and loop" peuvent être obtenues en utilisant les. modes d'application du procédé de fabrication selon l'invention illustrée par les figures,3, 5, 7, à condition d'ajouter une opération de cambrage..Le cambrage consiste à'écarter de l'axe de la ligne 00', en agissant perpendiculairement à cet axe, les tronçons de fil qui servent de barres dans les lignes "ring and bar" et qui sont disposés parallèlement à l'axe 00', et à en faire donc des boucles.

Les figures 9, 10, et 11 représentent des vues en perspective de trois modes de réalisation d'une ligne à retard du type "ring and loop" obtenus par les modes d'application du procédé selon l'invention illustrés par les figures 3, 5, 7, et complétés par une opération' de cambrage.

On a représenté à titre d'exemple sur les figures un fil rond mais il est bien entendu que la section du fil peut être quelconque et notamment rectangulaire ou carrée. De même la période des lignes peut être variable, la forme des spires peut être quelconque et la longueur de développé des spires peut être variable.

## Revendications

1. Procédé de fabrication d'une ligne à retard hyperfréquence assurant, dans un tube à onde progressive, l'interaction entre un faisceau d'électrons focalisé selon l'axe de la ligne et le mode de propagation fondamental de l'onde progressive hyperfréquence qui parcourt cette ligne, avec une vitesse de phase voisine de celle du faisceau, l'amplitude du mode inverse de propagation de l'onde étant réduite par rapport à celle d'une ligne à retard hyperfréquence en hélice, caractérisé en ce qu'il consiste à utiliser un seul fil métallique (1) mis en forme par au moins une opération dite de roulage du fil métallique, qui consiste à mettre le fil métallique en forme de spires.

2. Procédé selon la revendication 1, caractérisé en ce que le roulage est précédé par une opération dite de pliage du fil métallique, qui consiste à donner à des tronçons du fil une forme arquée, le roulage étant appliqué à chaque tronçon de fil soumis au pliage.

3. Procédé selon la revendication 1, caractérisé en ce que le roulage est suivi par une opération dite de cambrage du fil métallique, qui consiste à déformer la ligne, à intervalles réguliers, dans une direction donnée.

4. Procédé selon la revendication 2, caractérisé en ce que le pliage et le roulage sont suivis par une opération dite de cambrage du fil métallique, qui consiste à déformer la ligne, à intervalles réguliers, dans une direction donnée.

5. Procédé selon la revendication 1, caractérisé en ce que le fil métallique (1) est soumis à l'opération de roulage, au cours de laquelle on roule le fil de manière à réaliser un anneau, d'une spire et demie jointive, on réalise ensuite une barre, en disposant un tronçon de fil sensiblement parallèlement à l'axe (00') de la ligne, puis on réalise un autre anneau, en roulant le fil toujours dans le même sens, une autre barre, et ainsi de suite.

6. Procédé selon la revendication 2, caractérisé en ce que le fil métallique (1) est d'abord soumis à l'opération de pliage, au cours de laquelle on donne à des tronçons du fil une forme arquée, deux tronçons de fil successifs étant arqués en sens inverse, le fil étant ensuite soumis à l'opération de roulage, au cours de laquelle chaque arc réalisé au cours du pliage est roulé vers l'axe de la ligne (00') de façon à former deux spires incomplètes, qui représentent chacune les trois-quarts d'une spire, et qui sont réunies par un tronçon de fil sensiblement parallèle à l'axe de la ligne (00') qui constitue une barre, deux arcs consécutifs étant roulés vers l'axe de la ligne en sens inverse et après le roulage, chaque arc constituant avec les deux arcs qui lui sont adjacents deux anneaux (A), constitués d'une spire et demie jointive, qui sont disposés perpendiculairement-à l'axe (00') de la ligne, chaque anneau étant séparé du suivant par une barre (B) et deux barres consécutives étant diamétralement opposées par rapport aux anneaux.

7. Procédé selon la revendication 2, caractérisé en ce que le fil métallique (1) est d'abord soumis à l'opération de pliage, au cours de laquelle on donne à des tronçons du fil une forme arquée, deux tronçons successifs du fil étant arqués en sens inverse et un tronçon du fil sensiblement parallèle à l'axe de la ligne (00'), qui constitue une barre (B'), étant disposé entre deux tronçons de fil soumis au pliage, le fil étant ensuite soumis à l'opération de roulage, au cours de laquelle chaque arc réalisé au cours du pliage est roulé vers l'axe de la ligne (00' ) de façon à former deux anneaux (A) d'une spire et demie jointive, disposés perpendiculairement à l'axe de la ligne (00' ) et réunis par un tronçon de fil sensiblement parallèle à l'axe de la ligne (00'), qui constitue une barre (B), deux arcs consécutifs étant roulés vers l'axe de la ligne en sens inverse.

8. Procédé selon la revendication 3, caractérisé en ce que le fil métallique (1) , d'abord mis en forme de spires jointives, au cours de l'opération de roulage, est soumis ensuite à l'opération de cambrage, au cours de laquelle les spires sont déformées, à intervalles réguliers, dans une direction correspondant à l'axe longitudinal des spires, qui constitue l'axe de la ligne (00'), de façon que la ligne soit constituée par une succession de groupes identiques de trois spires dans lesquels la première et la troisième spires (S₁, S₃) ont, par rapport à l'axe longitudinal des spires, des inclinaisons sensiblement égales mais de sens inverse, et dans lesquels une moitié de la deuxième spire (S₂) reste jointive avec la première spire et l'autre moitié reste jointive avec la troisième spire ,

9. Procédé selon la revendication 3, caractérisé en ce que le fil métallique (1) est soumis à l'opération de roulage, au cours de laquelle on roule le fil de manière à réaliser un anneau d'une spire et demie pointure, en dispose ensuite un tronçon de fil sensiblement parallèlement à l'axe (00') de la ligne, puis on réalise un autre anneau, en roulant le fil toujours dans le même sens, on dispose un autre tronçon de fil sensiblement parallèlement à l'axe de la ligne et ainsi de suite, le fil étant ensuite soumis à l'opération de cambrage au cours de laquelle chaque tronçon de fil sensiblement parallèle à l'axe de la ligne est écarté de cet axe dans une direction perpendiculaire à cet axe, et constitue une boucle.

10. Procédé selon la revendication 4, caractérisé en ce que le fil métallique (1) est d'abord soumis à l'opération de pliage, au cours de laquelle on donne à des tronçons du fil une forme arquée, deux tronçons de fil successifs étant arqués en sens inverse, le fil étant ensuite soumis à l'opération de roulage, au cours de laquelle chaque arc réalisé au cours du pliage est roulé vers l'axe de la ligne (00') de façon à former deux spires incomplètes, qui représentent chacune les trois-quarts d'une spire, et qui sont réunies par un tronçon de fil sensiblement parallèle à l'axe de la ligne, deux arcs consécutifs étant roulés vers l'axe de la ligne en sens inverse et après le roulage chaque arc constituant avec les deux arcs qui lui sont adjacents deux anneaux (A), constitués d'une spire et demi jointive, qui sont disposés perpendiculairement à l'axe (00') de la ligne, chaque anneau étant séparé du suivant par un-tronçon de fil sensiblement parallèle.à l'axe de la ligne, le fil étant ensuite soumis à l'opération de cambrage au cours de laquelle chaque tronçon de fil sensiblement parallèle à l'axe de la ligne est écarté de cet axe, dans une sirection perpendiculaire à cet axe et constitue une boucle, deux boucles consécutives étant diamétralement opposées par rapport aux anneaux.

11. Procédé selon la revendication 4, caractérisé en ce que le fil métallique (1) est d'abord soumis à l'opération de pliage, au cours de laquelle on donne à des tronçons du fil une forme arquée, deux tronçons successifs du fil étant arqués en sens inverse et un tronçon de fil sensiblement parallèle à l'axe de la ligne (00') étant disposé entre deux tronçons de fil soumis au pliage, le fil étant ensuite soumis à l'opération de roulage, au cours de laquelle chaque arc réalisé au cours du pliage est roulé vers l'axe de la ligne (00') de façon à former deux anneaux (A) d'une spire et demie jointive, disposés perpendiculairement à l'axe de la ligne (00') et qui sont réunis par un tronçon de fil sensiblement parallèle à l'axe de la ligne (00'), deux arcs consécutifs étant roulés vers l'axe de la ligne en sens inverse, le fil étant ensuite soumis à l'opération de cambrage au cours de laquelle chaque tronçon de fil sensiblement parallèle à l'axe de la ligne est écarté de cet axe, dans une direction perpendiculaire à cet axe et constitue une boucle, deux boucles consécutives étant diamétralement opposées par rapport aux anneaux.

12. Ligne à retard hyperfréquence assurant, dans un tube à onde progressive, l'interaction entre un faisceau d'électrons focalisé selon l'axe de la ligne et le mode de propagation fondamental de l'onde progressive hyperfréquence qui parcourt cette ligne avec une vitesse de phase voisine de celle du faisceau, l'amplitude du mode inverse de propagation de l'onde étant réduite par rapport à celle d'une ligne à retard hyperfréquence en hélice, caractérisée en ce qu'elle est obtenue par le procédé selon l'une des revendications 1 à 11.

13. Tube à onde progressive, caractérisé en ce qu'il comporte une ligne à retard selon la revendication 12.
